# EUROPÄISCHE PATENTSCHRIFT

(11) **EP 0 179 240 B1**
(45) Veröffentlichungstag und Bekanntmachung des Hinweises auf die Patenterteilung: **25.07.1990**
(21) Anmeldenummer: 85111159.1
(22) Anmeldetag: 04.09.1985
(51) Int. Cl.: B65D 5/06

(54) **Aufreisslaschenöffnung an Packungen aus kunststoffbeschichtetem Verbundmaterial mit umgelegtem Stegnahtverschluss und Verfahren zum Herstellen der Aufreisslaschenöffnung**
Container manufactured from a plastic coated fibrous material and provided with a longitudinal joint with a folded back portion, the container being also provided with a tearable portion facilitating the opening; process for the manufacture of such a tearable portion
Récipient formé d'une feuille fibreuse revêtue de matière plastique et pourvu d'unjoint longitudinal avec une partie rabattue, ce récipient comportant une bande d'arrachage facilitant l'ouverture; procédé de fabrication d'une telle bande

(30) Priorität: 25.10.1984 DE 3439102
(43) Veröffentlichungstag der Anmeldung: 30.04.1986
(73) Patentinhaber: PKL Verpackungssysteme GmbH, 40476 Düsseldorf (DE)
(72) Erfinder: Färber, Jürgen, D-4044 Kaarst (DE)
(74) Vertreter: Cohausz & Florack Patentanwälte

(56) Entgegenhaltungen:
- EP-A- 0 032 768
- CH-A- 424 619
- DE-A- 2 309 966
- US-A- 3 085 733
- US-A- 3 604 613
- US-A- 4 027 455
- US-A- 4 245 743

## Beschreibung

Die Erfindung bezieht sich auf eine Aufreißlaschenöffnung und ein Verfahren zum Herstellen einer solchen an Packungen aus kunststoffbeschichtetem Verbundmaterial mit umgelegtem Stegnahtverschluß. Derartige Packungen gehören zum Stand der Technik.

Aufreißlaschenöffnungen an Packungen sind in vielfacher Ausführung bekanntgeworden. So ist es bekannt, im Öffnungsbereich einer packung Ein- oder Ausstanzungen vorzunehmen, die dann nachfolgend wieder mit Aufreißlaschen verschlossen werden. Diese mit der Packung nicht einstückigen Laschen sind aber insofern nachteilig, als bei empfindlichen Produkten, für die nicht nur eine staubsondern auch eine flüssigkeits-oder auch gasdichte Verpackung erforderlich ist, besonders aber bei aseptischen Verpackungen, die ursprünglich vollflächige Innenbeschichtung des Verbundmaterials im Bereich der Öffnung durchbrochen wird, was unter Umständen zu einer Qualitätsminderung des Füllgutes führen kann. Ferner sind diese Aufreißlaschen und das für ihre Befestigung an der Verpackung notwendige Applikationsverfahren sehr aufwendig.

Es sind daher auch schon Aufreißlaschen entwickelt worden, die mit der Packung einstückig ausgebildet sind. So ist z.B. in der europäischen Patentanmeldung 39 116 eine Flüssigkeitspakkung mit einer Aufreißlaschenöffnung dargestellt und beschrieben, in die ein Strohhalm eingeführt werden kann. Das Trinkhalmloch ist in die Seitennaht der Packung integriert und durch Ein-und Ausschnitte in dieser begrenzt. Wahlweise kann noch ein Einschnitt im ü _{""}deckten Nahtteil vorgesehen sein, um beim 'eißen die Deckschicht vom Verbundmaterial zu lösen und Fehlöffnungen zu vermeiden. Die auf diese Weise geschaffenen Aufreißlaschen sind sehr kurz und nur bei Verwendung aufwendiger Fassonschnitte leichter zu handhaben. Die Aufreißlaschenöffnung ist darüber hinaus im Bereich einer Überlappungsnaht angeordnet, die mithin nur bei Produktgruppen eingesetzt werden kann, die keinen rundum Kantenschutz erfordern. Sie ist daher für die Aseptikpackungen nicht geeignet.

Durch die US-Patentschrift 42 44 474 ist eine weitere Aufreißlaschenöffnung bekanntgeworden, bei der durch parallel zueinander verlaufende Einschnitte im Trägermaterial des Verbundmaterials eine Aufreißlasche gebildet werden kann. Diese geht schließlich in eine kreisförmige Öffnung über, die aber ebenso wie die zwischen den Schnitten befindliche Fläche noch von den nicht durchtrennten Schichten des Verbundmaterials abgedeckt sind. Diese Öffnung ist daher nur dann benutzbar und daher auch nur für diesen Zweck konzipiert, wenn diese vorhandene Schicht mit einem Strohhalm durchstochen wird.

Schließlich ist aus der kanadischen Patentschrift 678 370 eine Packung mit einer Aufreißlaschenöffnung bekanntgeworden, bei der im Bereich einer Überlappungsnaht durchgehende Schnitte und sich daran anschließende Perforationen vorgesehen sind, so daß die Verpackung zur Erzielung einer Öffnung seitlich aufgerissen werden kann. Dabei wird durch weitere, etwa V-förmige Einschnitte in der anderen Packungsfläche beim Aufreißen die Öffnung über die Aufreißlasche mitgeöffnet. Abgesehen davon, daß auch eine derartige Verschlußeinrichtung für aseptische Verpackungen mit ringsum laufendem Kantenschutz durch eine umgelegte Stegnaht nicht geeignet ist, kommt hinzu, daß auch hier wieder ein aufwendiger Fassonschnitt notwendig ist, um die entsprechenden Einschnitte im Bereich der Überlappungsnaht vorzusehen.

Der Erfindung liegt daher die Aufgabe zugrunde, eine Aufreißlaschenöffnung an Packungen aus kunststoffbeschichtetem Verbundmaterial mit umgelegtem Stegnahtverschluß zu schaffen, die ohne Verwendung von aufwendigen Fassonschnitten einfach und kostengünstig herzustellen und unter Vermeidung einer unkontrollierten Beschädigung des umgelegten Stegnahtverschlusses leicht und bequem zu handhaben ist.

Diese Aufgabe wird erfindungsgemäß dadurch gelöst, daß der umgelegte Stegnahtverschluß in einem sich von einer längsverlaufenden Randkante einer ersten Packungsfläche bis etwa an die umgelegte Kante einer mit der ersten Packungsfläche über den Stegnahtverschluß verbundenen zweiten packungsfläche erstreckenden ersten Nahtbereich wenigstens einen durch einen Einschnitt in der ersten Packungsfläche gebildeten Vollschnitt und in einem sich an den ersten Nahtbereich anschließenden zweiten Nahtbereich in Verlängerung des Vollschnittes wenigstens eine Schwächungslinie aufweist, die sich über den zweiten ahtbereich hinaus bis in den das Füllgut der p .kung kontaktierenden Bereich der ersten Packungsfläche erstreckt. Mit den Mitteln nach der Erfindung kommt man zu einer Aufreißlaschenöffnung, die bei einfacher Fertigung eine sichere Handhabung ermöglicht. Dabei ist sichergestellt, daß keinerlei Beschädigung bzw. Schwächung der das Füllgut der Packung kontaktierenden Innenbeschichtung eintritt.

In zweckmäßiger Ausgestaltung ist die Schwächungslinie bzw. sind die Schwächungslinien von einem die ein- oder mehrlagige Wandung der ersten Packungsfläche nur teilweise durchtrennenden Halbschnitt gebildet. Es versteht sich. daß anstelle eines Halbschnittes auch eine Perforation verwendet werden kann. Um einerseits die Handhabung der Aufreißlaschenöffnung zu verbessern und andererseits die notwendige Dichtigkeit der Packung zu gewährleisten, ist gemäß einem weiteren Merkmal der Erfindung vorgesehen, daß der den oder die Vollschnitte aufweisende erste Nahtbereicht breiter als der den oder die Halbschnitte aufweisende zweite Nahtbereich ausgebildet ist.

Wenn dann noch gemäß einem weiteren Merkmal der Erfindung in der der ersten Packungsfläche zugewandten Oberseite der zweiten Pakkungsfläche in einem durch den oder die Vollschnitte begrenzten, einen Anreißlappen bildenden Bereich des Stegnahtverschlusses eine mit geringem Abstand z.B. 0-3 mm parallel zu der längsverlaufenden Randkante der ersten Pakkungsfläche verlaufende Schwachungslinie (Halbschnitt) angeordnet ist, läßt sich die Packung noch leichter öffnen, da der Anreißlappen sehr leicht ergriffen und über diesen und die sich daran anschließenden Schwächungslinien die gesamte Öffnung hergestellt werden kann.

Anstelle der parallel zur Randkante verlaufenden Schwächungslinie kann in dem durch den oder die Vollschnitt oder den oder die Halbschnitte begrenzten Bereich des Stegnahtverschlusses zwischen der Oberseite der zweiten Packungsfläche und der anliegenden Unterseite der ersten Packungsfläche sowie der Unterseite der umgelegten Kante ein Antihaftmittel aufgebracht werden. Auch in diesem Fall läßt sich die Aufreißlaschenöffnung über den Anreißlappen und das anschließende Sprengen des Kantenschutzes und der Innenbeschichtung gut öffnen, so daß der Füllgutraum leicht zugänglich ist.

Der durch einen einzigen Vollschnitt begrenzte Öffnungslappen kann in einem Eckbereich des Stegnahtverschlusses angeordnet sein oder aber auch in dessen Mittenbereich. In diesem Fall wird der den Öffnungslappen begrenzende Bereich durch zwei mit Abstand zueinander verlaufende Vollschnitte gebildet. An den oder die Vollschnitte können sich dann in gewünschter Weise Schwächungslinien anschließen z.B. in der Weise, daß zwischen den Schwächungslinien ein rings um die Packung verlaufender Trennstreifen gebildet wird oder aber auch in der Weise, daß die beiden Vollschnitte durch einen gemeinsamen Halbschnitt miteinander verbunden sind.

Bei entsprechend nach außen gehendem Verlauf der Schwächungslinien, ausgehend von dem oder den Vollschnitten, lassen sich somit in der Packung neben Trinkhalm-, Ausgieß- und Trinköffnung auch Löffelöffnungen bilden. Dabei ist es zweckmäßig, wenn die Schwächungslinien hinter den Vollschnitten spitz zulaufen und sich die Öffnungsspitze bis in den Bereich von an den Seiten der Packung anliegenden ohrenartigen Faltdreiecken erstrecken. Derartige Packungen lassen sich leicht öffnen und beim Öffnen wird kein Füllgut verschüttet, da die Packung beim Öffnen mit dem packungsboden voll auf einer Unterlage steht und dies unter Beibehaltung der Faltgeometrie, d.h. es tritt keine Verformung des Füllgutraumes ein. Bei den sogenannten Ohrenpackungen ist lediglich die Eckennaht hochzustellen.

Von besonderer Bedeutung für die vorliegende Erfindung ist ein zum Anbringen einer Aufreißlaschenöffnung an Packungen geeignetes Verfahren, das darin besteht, daß das Einbringen des oder der Vollschnitte und des oder der Schwächungslinien (Halbschnitte) in die Packungsflächen in einem Arbeitsgang zusammen mit dem Bedrucken. Nuten und Stanzen des fertigbeschichteten Verbundmaterials erfolgt.

Auf diese Weise läßt sich die Aufreißlaschenöffnung bzw. der dazu notwendige Voll- und Halbschnitt im Folienschnitt auf einer Druckstanze sehr leicht einbringen, wobei für die Zuschnittfertigung keine komplizierten Fassonschnitte notwendig sind, sondern dies über Rollen-, Längs-und Querschneider erfolgen kann.

Bevorzugte Ausführungsbeispiele der Erfindung sind in der Zeichnung dargestellt und werden im folgenden näher beschrieben. Es zeigen:
Fig. 1 eine Aufsicht auf einen Packungszuschnitt mit Voll- und Halbschnitten zur Bildung einer Aufreißlaschenöffnung im Eckbereich eines umgelegten Stegnahtverschlusses.
Fig. 2 einen Teilausschnitt auf die in Fig. 1 dargestellte Anordnung.
Fig. 3 einen Querschnitt durch den in Fig. 2 dargestellte Teil ausschnitt mit geschälter Stegnaht.
Fig. 4 eine Packung mit einer Aufreißlaschenöffnung gemäß den Figuren 1, bis 3.
Fig. 5 eine Aufsicht auf einen Packungszuschnitt mit Voll- und Halbschnitten zur Bildung einer Aufreißlaschenöffnung im Mittenbereich des Stegnahtverschlusses.
Fig. 6 einen Teilausschnitt auf die in Fig. 5 dargestellte Anordnung einer Aufreißlaschenöffnung im Mittenbereich des Stegnahtverschlusses.
Fig. 7 einen Querschnitt durch den in Fig. 6 ' dargestellten Stegnahtverschluß mit einem Antihaftmittel.
Fig. 8 eine Packung mit einer Aufreißlaschenöffnung gemäß den Figuren 5 bis 7.
Fig. 9-11 eine Packung in verschiedenen Öffnungsstadien.
Fig. 12 eine Packung mit einer Ausgießöffnung.
Fig. 13 eine Packung mit einerTrinköffnung und
Fig. 14, 15 eine Packung in der Aufsicht und in schematischer Darstellung mit einer Löffelöffnung.

In Fig. 1 ist ein Zuschnitt eines Verbundmaterials zur Herstellung einer Packung dargestellt. Das Verbundmaterial besteht in bekannter Weise aus einer äußeren Kunststoffbeschichtung, einem aus Karton oder dergleichen bestehendem Trägermaterial, einem Kaschierfilm, einer Aluminiumschicht und einer inneren Kunststoffbeschichtung. Der Zuschnitt 1 weist Packungsflächen 2, 3, 4, 5, und 6 auf, wobei die Packungsfläche 2 im weiteren Verlauf der Beschreibung als erste Packungsfläche und die Packungsfläche 6 als zweite Packungsfläche bezeichnet ist. Nach Falten des Zuschnittes 1 entlang darin vorgesehener Nutlinien 7 können die erste Packungsfläche 2 und zweite Packungsfläche 6 mittels einer umgelegten Stegnaht, so wie sie in Figur 3 dargestellt ist, miteinander verbunden werden. Hierbei handelt es sich um eine geschälte Stegnaht, d. h. daß freie Ende der zweiten Packungsfläche 6 ist nach innen hin umgelegt, so daß entlang der Naht ringsum ein Kantenschutz entsteht. In der Pakkungsfläche 2 sind ein Einschnitt in Gestalt eines Vollschnitts 8 sowie ein weiterer Vollschnitt 9 und sich jeweils daran anschließende Schwächungslinien in Gestalt eines Halbschnittes 11, 12 eingebracht. Eine weitere Schwächungslinie 13 kann in den Packungsflächen 5 und 6 vorgesehen sein, deren Zweck weiter unten näher erläutert wird.

Wie aus Fig. 2 hervorgeht, erstreckt sich der Vollschnitt 8 über einen ersten Nahtbereich 14 des Stegnahtverschlusses 10, wobei der erste Nahtbereich 14 breiter als ein zweiter Nahtbereich 15 ist, über den sich der Halbschnitt 11 erstreckt und der sich schließlich noch weiter über die Packungsflächen 2 und 3 erstreckt. Der Vollschnitt 8 verläuft parallel zu einer Randkante 16 und quer zu einer weiteren Randkante 17 der Packungsfläche 2. Durch den Vollschnitt 8 wird im Stegnahtverschluß 10 ein Anreißlappen 18 gebildet, unterhalb dessen zum leichteren Mitreißen des Materials aus der Verpackungsfläche 6 parallel zur Randkante 17 eine weitere Schwächungslinie in Form eines Halbschnittes 19 verläuft, und zwar in einem geringen Abstand bis zu etwa 3 mm zur Randkante 17. Eine mit einer derartigen Aufreißlaschenöffnung versehene Packung 21 ist in Fig. 4 dargestellt. Man sieht hier, daß über den Aufreißlappen 18 und durch Mitreißen des Materials der Packungsfläche 6 und Weiterreißen entlang des Halbschnittes 11 eine Öffnung erzielt werden kann. wie das weiter unten noch weiter erläutert wird.

Bei dem in den Figuren 5 bis 8 dargestellten Ausführungsbeispiel geht man von einem Zuschnitt 1 aus, bei dem in einem Mittenbereich der gebildeten umgelegten Stegnaht zwei Vollschnitte 22, 23 angebracht sind an die sich Halbschnitte 24, 25 unter Bildung eines Trennstreifens 26 anschließen, der rings um die zu bildende Packung verläuft und beispielsweise für Gefrierpackungen geeignet ist.

Eine weitere abgeänderte Darstellung zeigt ebenfalls Fig. 5, wobei zwei Vollschnitte 27, 28 mit parallelem Abstand zueinander angeordnet sind und über einen gemeinsamen Halbschnitt 29 miteinander verbunden sind. Diese Anordnung ist in Fig. 6 näher erläutert. Auch hierbei erstrecken sich die Vollschnitte 27, 28 über den ersten Nahtbereich 14 und die Schwächungslinie 29 über den zweiten Nahtbereich 15 sowie die das Füllgut kontaktierende Packungsfläche 2. In diesem Fall ist zwischen der Oberseite der zweiten Packungsfläche 6 und der zugewandten Unterseite der Packungsfläche 2 sowie der umgelegten Kante des Stegnahtverschlusses ein Antihaftmittel 31 aufgebracht, dessen Fläche geringfügig größer als der durch die Vollschnitte 27, 28 und die Randkante 17 begrenzte Bereich ist.

Die mit einer derartigen Aufreißlaschenöffnung versehene Packung 32 ist in Fig. 8 dargestellt. Eine derartige Öffnung ist beispielweise geeignet für schüttfähige, pulverförmige Güter.

Bei einem Vollschnitt handelt es sich um einen Schnitt, der den gesamten Verbundaufbau durchtrennt, während ein Halbschnitt nur die äußere Kunststoffbeschichtung und das Trägermaterial durchschneidet, hingegen die anderen Schichten unversehrt läßt.

In den Fig. 9 bis 11 ist jeweils dargestellt, in welcher Reihenfolge die Öffnung der Packung erzeugt wird. Dabei wird zunächst bei der Anordnung der Aufreißlaschenöffnung im Bereich einer Kopfstegnaht 33 der Packung ein durch ein Faltdreieck 34 gebildetes Ohr der Packung in die Waagerechte geklappt. Danach wird der Anreißlappen 18 ergriffen und nach oben geklappt. Dabei wird dann die darunter befindliche Schicht des zweiten Packungsfeldes 6 in genau kontrollierter Weise durch Sprengen des Kantenschutzes mitgerissen (Fig. 10) und anschließend durch Weiterreißen entlang der Schwächungslinien die Öffnung hergestellt, so wie das in Fig. 11 dargestgellt ist. Wie in den genannten Figuren angedeutet, können weitere Schwächungslinien vorgesehen sein, um unterschiedliche Öffnungen zu erzielen, z.B. eine Ausgießöffnung gemäß Fig. 12, eine Trinköffnung gemäß Fig. 13 und eine Löffelöffnung gem, den Fig. 14 und 15.

Eine Schwächungslinie kann ohne weiteres auch durch die Siegelnahtkante der Kopfstegnaht 33 gebildet sein, so wie das in Fig. 11 angedeutet ist. Sofern man eine größere Öffnung erzielen will, müssen die Schwächungslinien sich ausgehend von den Vollschnitten nach außen verbreitern, um dann schließlich wieder nach vorne spitz zusammenzulaufen. Dabei ist wichtig, daß die Öffnungsspitze bis in den Bereich der ohrenartigen Faltdreiecke 34 verläuft, da erst auf diese Weise ein gutes Ausgießen eines eingefüllten Produktes möglich ist.

Das Einbringen der Voll- und Halbschnitte erfolgt zweckmäßigerweise zusammen in einem Arbeitsgang mit dem Bedrucken, Nuten und Stanzen des fertig beschichteten Verbundmaterials durch einen Folienschnitt einer Druckstanze.

Es versteht sich, daß die parallel zur Randkante 17 verlaufende Schwächungslinie 29 auch weiter nach innen und auch in Verbindung mit dem Antihaftmittel eingebracht werden kann, so daß der zu durchlaufende Verbund bei ungeschälter Stegnaht auf halbe Stärke gebracht und somit das Aufreißen erleichtert wird.

## Patentansprüche

1. Aufreißlaschenöffnung an Packungen aus kunststoffbeschichtetem Verbundmaterial mit umgelegtem Stegnahtverschluß, dadurch gekennzeichnet, daß der Stegnahtverschluß (10) in einem sich von einer längsverlaufenden Randkante (17) einer ersten Packungsfläche (2) bis etwa an die umgelegte Kante einer mit der ersten Packungsfläche (2) über den Stegnahtverschluß (10) verbundenen zweiten Packungsfläche (6) erstreckenden ersten Nahtbereich (14) wenigstens einen durch einen Einschnitt in der ersten Packungsfläche (2) gebildeten Vollschnitt (8, 22, 23, 27, 28) und in einem sich an den ersten Nahtbereich (14) anschließenden zweiten Nahtbereich (15) in Verlängerung des Vollschnitts wenigstens eine Schwächungslinie (11, 12, 24, 25, 29) aufweist, die sich über den zweiten Nahtbereich (15) hinaus bis in den des Füllgut der Packung (21, 32) kontaktierenden Bereich der ersten Packungsfläche (2) erstreckt.

2. Aufreißlaschenöffnung nach Anspruch 1, dadurch gekennzeichnet, daß die Schwächungslinie oder -linien (11, 12, 24, 25, 29) von einem die ein- oder mehrlagige Wandung der ersten Pakkungsfläche (2) nur teilweise durchtrennenden Halbschnitt gebildet ist bzw. sind.

3. Aufreißlaschenöffnung nach Anspruch 1 oder 2, dadurch gekennzeichnet, daß der den oder die Vollschnitte (8, 23, 27, 28) aufweisende erste Nahtbereich (14) breiter als der den oder die Halbschnitte (11, 24, 25, 29) aufweisende zweite Nahtbereich (15) ausgebildet ist.

4. Aufreißlaschenöffnung nach einem oder mehreren der Ansprüche 1 bis 3, dadurch gekennzeichnet, daß in der der ersten Packungsfläche (2) zugewandten Oberseite der zweiten Packungsfläche (6) in einem durch den oder die Vollschnitte (8), begrenzten, einen Anreißlappen (18) bildenden Bereich des Stegnahtverschlusses (10) einen mit geringen Abstand parallel zu der längsverlaufenden Randkante (17) der ersten Packungsfläche (2) verlaufende Schwächungslinie (Halbschnitt) (19) angeordnet ist.

5. Aufreißlaschenöffnung nach einem oder mehreren der Ansprüche 1 bis 3, dadurch gekennzeichnet, daß in den durch den oder die Vollschnitte (27, 28) oder den oder die Halbschnitte (29) begrenzten Bereichen des Stegnahtverschlusses (10) zwischen der Oberseite der zweiten Packungsfläche (6) und der Unterseite der ersten Packungsfläche (2) sowie der Unterseite der umgelegten Kante des Stegnahtverschlusses ein Antihaftmittel (31) aufgebracht ist.

6. Aufreißlaschenöffnung nach Anspruch 5, dadurch gekennzeichnet, daß die Aufbringfläche des Antihaftmittels (31) geringfügug größer als der durch die Vollschnitte (27, 28) und Halbschnitt (29) sowie die längsverlaufende Randkante (17) der ersten Packungsfläche (2) begrenzte Bereich des Stegnahtverschlusses (10) ist.

7. Aufreißlaschenöffnung nach einem oder mehreren der Ansprüche 1 bis 6, dadurch gekennzeichnet, daß der durch einen einzigen Vollschnitt (8) begrenzte Öffnunglappen (18) in einem Eckbereich des Stegnahtverschlusses (10) angeordnet ist.

8. Aufreißlaschenöffnung nach einem oder mehreren der Ansprüche 1 bis 6, dadurch gekennzeichnet, daß der durch zwei mit Abstand zueinander verlaufende Vollschnitte (22, 23, 27, 28) begrenzte Öffnungslappen (18) in einem Mittenbereich des Stegnahtverschlusses angeordnet ist.

9. Aufreißlaschenöffnung nach Anspruch 8, dadurch gekennzeichnet, daß den beiden Vollschnitten (22, 23) jeweils ein separater, zwischen sich einen um die Packung herumlaufenden Trennstreifen (26) einschließender Halbschnitt (24, 25) zugeordnet ist.

10. Aufreißlaschenöffnung nach Anspruch 8, dadurch gekennzeichnet, daß den beiden Vollschnitten (27, 28) ein diese miteinander verbindender gemeinsamer Halbschnitt (29) zugeordnet ist.

11. Aufreißlaschenöffnung nach einem oder mehreren der Ansprüche 1 bis 7, dadurch gekennzeichnet, daß dem im Eckbereich des Stegnahtverschlusses (10) angeordneten Vollschnitt (8) in dessen Verlängerung ein spitzzulaufender Halbschnitt (11) zugeordnet ist und daß eine weitere Schwächungslinie durch die Siegelnahtkante (35) einer im wesentlichen quer zum Stegnahtverschluß (10) verlaufenden Kopfstegnaht (33) der Packung gebildet ist.

12. Aufreißlaschenöffnung nach Anspruch 11, dadurch gekennzeichnet, daß Schwächungslinien (11, 12, 13) ausgehend von Vollschnitten (8, 9) die zu bildende Öffnung verbreiternd zunächst nach außen verlaufen und dann spitz zulaufen und daß sich die Öffnungsspitze bis in den Bereich von an den Seiten der Pakung (21, 32) anliegenden, ohrenartigen Faltdreiecken (34) erstreckt.

13. Verfahren zum Anbringen einer Aufreißlaschenöffnung von Packungen aus kunststoffbeschichtetem Verbundmaterial mit umgelegtem Stegnahtverschluß nach einem oder mehreren der Ansprüche 1 bis 12, dadurch gekennzeichnet, daß das Einbringen des oder der Vollschnitte und des oder der Schwächungslinien (Halbschnitte) in die Packungsflächen in einem Arbeitsgang zusammen mit dem Bedrucken, Nuten und Stanzen des fertig beschichteten Verbundmaterials erfolgt.

## Revendications

1. Ouverture à languette arrachable sur des emballages en matériau composite revêtu de matière synthétique avec fermeture à joint nervuré replié, caractérisée en ce que la fermeture à joint nervuré (10) présente dans une première zone de joint (14) s'étendant depuis une arête de bord (17) s'étendant longitudinalement d'une première surface d'emballage (2) jusqu'à environ l'arête repliée d'une seconde surface d'emballage (6) reliée à la première surface d'emballage (2) par la fermeture à joint nervuré, au moins une entaille complète (8, 22, 23, 27, 28) formée par une découpure dans la première surface d'emballage (2) et, dans une seconde zone de joint (15) se raccordant à la première zone de joint (14), au moins une ligne d'affaiblissement (11, 12, 24, 25, 29) dans le prolongement de l'entaille complète, qui s'étend sur la seconde zone de joint (15) jusqu'à la zone de la première surface d'emballage (2) en contact avec la matière de remplissage de l'emballage (21, 32).

2. Ouverture à languette arrachable selon la revendication 1, caractérisée en ce que la ou les lignes d'affaiblissement (11, 12, 24, 25, 29) sont formées par une demi-entaille ne traversant que partiellement la paroi à une ou plusieurs couches de la première surface d'emballage (2).

3. Ouverture à languette arrachable selon la revendication 1 ou 2, caractérisée en ce que la première zone de joint (14) présentant la ou les entailles complètes (8, 23, 27, 28) est plus large que la seconde zone de joint (15) présentant la ou les demi-entailles (11, 24, 25, 29).

4. Ouverture à languette arrachable selon l'une ou plusieurs des revendications 1 à 3, caractérisée en ce qu'une ligne d'affaiblissement (demi- découpure) (19) est disposée dans la face supérieure de la seconde surface d'emballage (6) tournée vers la première surface d'emballage (2), dans une zone de la fermeture à joint nervuré (10) limitée par la ou les entailles completes (8) et formant une languette d'arrachage (18), et qui s'étend à faible écartement parallèlement à l'arête de bord (17) s'étendant longitudinalement de la première surface d'emballage (2).

5. Ouverture à languette arrachable selon l'une ou plusieurs des revendications 1 à 3, caractérisée en ce qu'une substance anticollage (31) est déposée dans les zones de la fermeture à joint nervuré (10) limitées par la ou les entailles complètes (27, 28) ou la ou les demi-entailles (29), entre la face supérieure de la seconde surface d'emballage (6) et la face inférieure de la première surface d'emballage (2) ainsi que sur la face inférieure du rebord replié de la fermeture à joint nervuré.

6. Ouverture à languette arrachable selon la revendication 5, caractérisée en ce que la surface de dépôt de la substance anticollage (31) est légèrement plus grande que celle de la zone de la fermeture à joint nervuré (10) limitée par les entailles complètes (27, 28) et la demi-entaille (29) ainsi que l'arête de bord (17) s'étendant longitudinalement de la première surface d'emballage (2).

7. Ouverture à languette arrachable selon l'une ou plusieurs des revendications 1 à 6, caractérisée en ce que la languette d'arrachage (18) limitée par une seule entaille complète (8) est disposée dans une région de coin de la fermeture à joint nervuré (10).

8. Ouverture à languette arrachable selon l'une ou plusieurs des revendications 1 à 6, caractérisée en ce que la languette d'arrachage (18) limitée par deux entailles complètes (22, 23, 27, 28) s'étendant à distance l'une de l'autre, est disposée dans une zone médiane de la fermeture à joint nervuré.

9. Ouverture à languette arrachable selon la revendication 8, caractérisée en ce que des demi-entailles (24, 25) séparées comprenant entre elles une bande de séparation (26) s'étendant tout autour de l'emballage, sont adjointes respectivement aux deux entailles complètes (22, 23).

10. Ouverture à languette arrachable selon la revendication 8, caractérisée en ce qu'une demi-entaille (29) commune est adjointe aux entailles complètes (27, 28) et les relie l'une à l'autre.

11. Ouverture à languette arrachable selon l'une ou piusieurs des revendications 1 à 7, caractérisée en ce qu'une demi-entaille (11) se terminant en pointe est adjointe, dans son prolongement, à l'entaille complète (8) disposée dans la zone de coin de la fermeture à joint nervuré (10) et qu'une autre ligne d'affaiblissement est formée par l'arête de joint scellée (35) d'un joint nervuré de tête (33) de l'emballage s'étendant sensiblement obliquement par rapport à la fermeture à joint nervuré (10).

12. Ouverture à languette arrachable selon la revendication 11, caractérisée en ce que des lignes d'affaiblissement (11, 12, 13) partant d'entailles complètes (8, 9) s'étendent d'abord vers l'extérieur en élargissant l'ouverture à former et s'étendent ensuite en pointe, et que la pointe d'ouverture s'étend jusque dans la zone de triangles de plis (34) du type oreilles adjacentes aux côtés de l'emballage (21, 32).

13. Procédé pour appliquer une ouverture à languette arrachable dans des emballages en matériau composite revêtu de matière synthétique selon l'une ou plusieurs des revendications 1 à 12, caractérisé en ce qu'on introduit la ou les entailles complètes et la ou les lignes d'affaiblissement (demi-entailles) dans les surfaces de l'emballage en une seule opération en même temps que l'impression, le rainurage et le découpage du matériau composite recouvert fini.

## Claims

1. A tear-open strip opening on packages of plastics-coated composite material having a wrapped-around web seam closure, characterized in that the web seam closure (10) has, in a first seam zone (19) extending from a longitudinally extending side edge (17) of a first packaging surface (2) substantially as far as the wrapped-around edge of a second packaging surface (6) connected to the first packaging surface (2) via the web seam closure (10), at least one full cut (8, 22, 23, 27, 28) formed by an incision in the first packaging surface (2), and in a second seam zone (15) in the prolongation of the full cut and adjoining the first seam zone (14), at least one weakening line (11, 12, 24, 25, 29) which extends beyond the second seam zone (15) as far as that zone of the first packaging surface (2) which contacts the material with which the packaging (21, 32) is filled.

2. A tear-open strip opening according to Claim 1, characterized in that the or each weakening line (11, 12, 24, 25, 29) is formed by a half cut only partially separating the single-layer or multi-layer wall of the first packaging surface (2).

3. A tear-open strip opening according to Claims 1 or 2, characterized in that the first seam zone (14) having the or each full cut (8, 23, 27, 28) is constructed wider than the second seam zone (15) having the or each half cut (11, 24, 25, 29).

4. A tear-open strip opening according to one or more of Claims 1 to 3, characterized in that a weakening line (half cut) (19) extending at a short distance parallel with the longitudinally extending side edge (17) of the first packaging surface (2) is disposed in a zone of the web seam closure (10) forming a tear-open flap (18) and bounded by the or each full cut (8) in the top side of the second packaging surface (6) adjacent the first packaging surface (2).

5. A tear-open strip opening according to one or more of Claims 1 to 3, characterized in that an anti-adhesion agent is applied in those zones of the web seam closure (10) which are bounded by the or each full cut (27, 28) or the or each half cut (29), between the top side of the second packaging surface (6) and the underside of the first packaging surface (2) and the underside of the wrapped-around edge of the web seam closure.

6. A tear-open strip opening according to Claim 5, characterized in that the application surface of the anti-adhesion agent (31) is slightly larger than that zone of the web seam closure (10) which is bounded by the full cuts (27, 28) and half cut (29) and also the longitudinally extending side edge (17) of the first packaging surface (2).

7. A tear-open strip opening according to one or more of Claims 1 to 6, characterized in that the opening flap (18) bounded by a single full cut (8) is disposed in a corner zone of the web seam closure (10).

8. A tear-open strip opening according to one or more of Claims 1 to 6, characterized in that the opening flap (18), bounded by two full cuts (22, 23, 27, 28) extending at a distance from one another, is disposed in a central zone of the web seam closure.

9. A tear-open strip opening according to Claim 8, characterized in that a separate half cut (24, 25) is associated with each of the two full cuts (22, 23), enclosing therebetween a parting strip (26) extending around the packaging.

10. A tear-open strip opening according to Claim 8, characterized in that a common half cut (22) interconnecting the two full cuts (27, 28) is associated therewith.

11. A tear-open strip opening according to one or more of Claims 1 to 7, characterized in that a tapered half cut (11) is associated with and in the prolongation of a full cut (8) disposed in the corner zone of the web seam closure (10), and a further weakening line is formed by the seal seam edge (35) of a head web seam (33) extending substantially transversely of the web seam closure (10).

12. A tear-open strip opening according to Claim 11, characterized in that starting from full cuts (8, 9), weakening lines (11, 12, 13), widening the opening to be formed, first extend outwardly and then taper, the opening tip extending as far as the zone of ear-like folding triangles (34) bearing against the sides (21, 32) of the packaging.

13. A method of applying a tear-open strip opening for packages of plastics-coated composite material with a wrapped-over web seam closure according to one or more of Claims 1 to 12, characterized in that the or each full cut and the or each weakening line (half cuts) are made in the packaging surfaces in one operation together with the printing, grooving and punching of the finished coated composite material.
